# FASCICULE DE BREVET EUROPEEN

(11) **EP 3 644 339 B1**
(45) Date de publication et mention de la délivrance du brevet: **26.05.2021**
(21) Numéro de dépôt: 19204397.4
(22) Date de dépôt: 21.10.2019
(51) Int. Cl.: H01H 71/02, H01H 50/00, H01H 50/04, H01H 9/00

(54) **APPAREIL DE COUPURE D'UN COURANT ÉLECTRIQUE**
GERÄT ZUR UNTERBRECHUNG EINES ELEKTRISCHEN STROMS
APPARATUS FOR INTERRUPTING AN ELECTRIC CURRENT

(30) Priorité: 22.10.2018 FR 1859735
(43) Date de publication de la demande: 29.04.2020
(73) Titulaire: Schneider Electric Industries SAS, 92500 Rueil Malmaison (FR)
(72) Inventeur: COMTOIS, Patrick, 38050 GRENOBLE Cedex 09 (FR); LARCHER, Patrick, 38050 GRENOBLE Cedex 09 (FR)
(74) Mandataire: Lavoix

(56) Documents cités:
- EP-A1- 0 079 819
- EP-A1- 3 333 871
- WO-A1-2006/120149

## Description

La présente invention concerne un appareil de coupure d'un courant électrique.

Le brevet EP 2 936 534 B1 décrit un appareil de coupure d'un courant électrique, tel qu'un contacteur, comportant une pluralité d'éléments de coupure à contacts séparables, chaque élément de coupure étant associé à une phase du courant électrique.

Typiquement, chaque élément de coupure comporte des contacts électriques fixes et un contact électrique mobile déplaçable entre des positions d'ouverture et de fermeture pour, respectivement, empêcher ou autoriser la circulation du courant électrique.

Pour déplacer les contacts mobiles simultanément vers une même position d'ouverture ou de fermeture, un actionneur est couplé à une palette mobile en translation à laquelle les contacts mobiles sont accrochés par l'intermédiaire d'une interface de connexion. Par exemple, chaque contact mobile est porté par un porte-contact sur lequel est fixé une tête de vis faisant saillie vers l'extérieur et étant accrochée à la palette par l'intermédiaire d'une fourche solidaire à la palette.

Pour accrocher ou décrocher la palette aux contacts mobiles, il est nécessaire de déplacer la palette en translation suivant une direction différente de la direction de translation des contacts, généralement suivant une direction verticale. Lorsque l'appareil de coupure est déjà au moins partiellement installé dans un tableau ou une armoire électrique, un tel mouvement de translation peut être difficile à réaliser par manque de place, par exemple à cause des dimensions réduites de l'armoire électrique ou à cause de la présence d'autres équipements au voisinage de l'appareil de coupure. Ainsi, il est difficile de démonter et/ou de remonter l'appareil de coupure, ce qui rend les opérations d'installation et de maintenance plus compliquées. Le brevet WO-A-2006/120149 divulgue un appareil de coupure d'un courant électrique selon le préambule de la revendication 1.

Il existe donc un besoin pour un appareil de coupure d'un courant électrique tel que décrit ci-dessus dans lequel l'interface de connexion reliant les contacts mobiles à la palette mobile est améliorée.

A cet effet, un aspect de l'invention concerne un appareil de coupure d'un courant électrique, comportant :
- un bloc de coupure à contact séparables incluant au moins un élément de coupure, chaque élément de coupure comprenant un contact électrique fixe, un contact électrique mobile déplaçable en translation par rapport aux contacts électriques fixes entre une position de fermeture et une position d'ouverture, et un organe de liaison solidaire en translation avec le contact électrique mobile ;
- un bloc d'actionnement comportant un actionneur et une palette mobile couplée à l'actionneur ;

Selon l'invention, l'appareil de coupure comporte en outre une interface de connexion intercalée entre le bloc de coupure et le bloc d'actionnement, l'interface de connexion comportant un arbre et une structure de support solidaire en translation de la palette mobile, l'arbre étant monté pivotant autour de son axe longitudinal par rapport à la structure de support, l'arbre incluant au moins un élément de fixation à excentrique, chaque élément de fixation à excentrique délimitant un logement interne apte à recevoir une tête d'un des organes de liaison, l'interface de connexion étant commutable, par rotation de l'arbre autour de son axe longitudinal, entre :
- un état verrouillé, dans lequel la tête de chaque organe de liaison est retenue à l'intérieur du logement interne d'un des éléments de fixation à excentrique pour maintenir la palette mobile solidaire en translation avec chaque organe de liaison, et
- un état déverrouillé, dans lequel la tête de chaque organe de liaison est librement déplaçable en translation par rapport audit élément de fixation à excentrique pour découpler la palette mobile de chaque organe de liaison.

Grâce à l'invention, la connexion et le verrouillage entre la palette mobile et chaque partie mobile sont réalisés en faisant tourner l'arbre et sans avoir recours à un mouvement de translation susceptible d'être entravé par des équipements ou obstacles situés à proximité de l'appareil de coupure.

Selon des aspects avantageux mais non obligatoires, un tel appareil de coupure peut incorporer une ou plusieurs des caractéristiques suivantes, prises isolément ou suivant toute combinaison techniquement admissible :
- Chaque élément de fixation à excentrique présente une forme cylindrique centrée sur l'axe longitudinal, le logement interne étant délimité au moins en partie par une paroi latérale parallèle à l'axe longitudinal et comprenant une première ouverture et une deuxième ouverture, la largeur de la première ouverture étant largeur strictement inférieure à la largeur de la deuxième ouverture, les première et deuxième ouvertures étant attenantes et formant une ouverture continue de largeur variable, la largeur de la deuxième ouverture étant supérieure à la plus grande largeur de la tête de l'organe de liaison, la largeur de la première ouverture étant inférieure à la plus grande largeur de la tête de l'organe de liaison, alors que, dans l'état verrouillé, chaque première ouverture est alignée et placée en regard avec un organe de liaison et alors que, dans l'état déverrouillé, chaque deuxième ouverture est alignée et placée en regard avec un organe de liaison.
- L'arbre comporte au moins une portion de commande placée à une extrémité de l'arbre pour tourner l'arbre autour de son axe longitudinal, la portion de commande étant apte à coopérer par complémentarité de forme avec un outil.
- La portion de commande comporte une empreinte formée sur une surface d'extrémité de l'arbre perpendiculaire à l'axe longitudinal, par exemple une empreinte présentant une forme de fente, ou une forme cruciforme, ou une forme de polygone.
- L'interface de connexion comporte un dispositif de manœuvre incluant un organe de commande manuelle couplé à l'arbre pour tourner l'arbre autour de son axe longitudinal.
- L'organe de commande manuelle est un levier pivotant monté sur une face latérale d'un boîtier de l'interface de connexion.
- La tête de l'organe de liaison présente une forme sphérique.
- La tête de l'organe de liaison comporte des faces latérales plates.
- L'arbre est monobloc.
- L'arbre est réalisé en un matériau métallique, par exemple en alliage Zamak.

L'invention sera mieux comprise et d'autres avantages de celle-ci apparaîtront plus clairement à la lumière de la description qui va suivre, d'un mode de réalisation d'un appareil de coupure d'un courant électrique donnée uniquement à titre d'exemple et faite en référence aux dessins annexés, dans lesquels :
- la figure 1 est une représentation schématique d'un appareil de coupure d'un courant électrique selon des modes de réalisation de l'invention ;
- la figure 2 est une représentation schématique selon une vue partiellement éclatée d'un bloc de coupure de l'appareil de coupure de la figure 1 ;
- la figure 3 est une représentation schématique selon une vue partiellement éclatée d'un actionneur et d'une interface de connexion de l'appareil de coupure de la figure 1 ;
- les figures 4 à 6 sont des vues en coupe de l'appareil de coupure de la figure 1 illustrant une commutation de l'interface de connexion de la figure 2 vers un état verrouillé.

La figure 1 représente un appareil de coupure d'un courant électrique 1, tel qu'un contacteur. L'appareil de coupure 1 est notamment adapté pour interrompre ou, en alternance, autoriser la circulation d'un courant électrique, par exemple en réponse à un signal de commande. Selon des exemples, l'appareil de coupure 1 est destiné à être connecté dans une installation de distribution électrique.

Selon des modes de mise en oeuvre, l'appareil 1 comporte un bloc de coupure 2, une interface de connexion 3, un bloc d'actionnement 4 et des plages de raccordement électrique 5 amont et aval.

Le bloc de coupure 2 comporte des contacts séparables logés dans un ou plusieurs éléments de coupure individuels. Les contacts électriques sont déplaçables entre des positions d'ouverture et de fermeture, respectivement pour interrompre ou autoriser la circulation du courant électrique entre les plages de raccordement 5.

L'interface de connexion 3 est montée entre le bloc d'actionnement 4 et le bloc de coupure 2 en vue de permettre à un actionneur du bloc d'actionnement 4 de déplacer les contacts séparables du bloc de coupure 2 entre les positions d'ouverture et de fermeture.

Comme illustré sur la figure 2, le bloc de coupure 2 comporte une embase 21 et au moins un élément de coupure 22 chaque élément de coupure 22 étant associé à une phase du courant électrique.

Par exemple, chaque élément de coupure 22 est reçu de façon amovible dans un logement défini par l'embase 21. Par exemple, l'embase 21 est fixée sur un tableau électrique lorsque l'appareil de coupure 1 est en configuration montée.

Selon des modes de réalisation, l'appareil de coupure 1 est un appareil multipolaire adapté pour interrompre un courant polyphasé, notamment un courant triphasé, et comporte à cet effet une pluralité d'éléments de coupure 22 préférentiellement identiques reçus dans l'embase 21.

Dans l'exemple illustré, l'appareil de coupure 1 comporte trois éléments de coupure 22. En variante, le nombre d'éléments de coupure 22 peut être différent, par exemple égal à quatre dans le cas d'un courant triphasé avec neutre.

Comme cela est visible sur la figure 4, chaque élément de coupure 22 comporte deux contacts électriques fixes 221 et un contact électrique mobile 222.

Les contacts fixes 221 sont respectivement connectés électriquement aux plages de raccordement 5 amont et aval. Le contact mobile 222 est déplaçable par rapport aux contacts fixes 221, ici par translation selon une direction de déplacement, entre la position d'ouverture et la position de fermeture.

Selon des modes de réalisation, le contact mobile 222 est solidaire d'un pont mobile 223 déplaçable en translation par rapport à un corps 224 fixé à un boîtier de l'élément de coupure 22.

Par exemple, chaque élément de coupure 22 comporte également un organe de rappel élastique 225, tel qu'un ressort hélicoïdal, qui exerce une pression sur le contact mobile 222 en direction des contacts fixes 221 afin d'accentuer le contact électrique entre contacts fixes 221 et mobile 222 lorsque ces contacts fixes 221 et mobile 222 sont dans la position de fermeture.

Chaque contact fixe 221 comporte une pastille de contact 226 en matériau électriquement conducteur. De façon correspondante, le contact mobile 222 comporte des pastilles de contact 227 disposées en regard des pastilles de contact 226. Dans la position de fermeture, les pastilles 226 et 227 sont mises en contact, permettant le passage du courant électrique entre les contacts fixes 221 amont et aval.

Chaque élément de coupure 22 comporte également un organe de liaison 228 solidaire en translation du pont mobile 223 et permettant de connecter mécaniquement le pont mobile 223 avec le bloc actionneur 4, comme expliqué dans ce qui suit.

Selon des exemples, l'organe de liaison 228 s'étend en saillie sur une face avant de l'élément de coupure 22. L'organe de liaison 228 comporte ici une tête, par exemple de forme sphérique, et un corps s'étendant longitudinalement depuis une base de la tête jusqu'au pont mobile 223 et formant une portion de raccordement. Notamment, la largeur maximale du corps longitudinal est inférieure à la plus grande largeur de la tête de l'organe de liaison 228.

Par exemple, chaque organe de liaison 228 est réalisé en matière plastique, par exemple en plastique moulé.

Comme illustré sur la figure 3, le bloc d'actionnement 4 comporte un actionneur 41 et une palette mobile 42. Pour faciliter la lecture de la figure 3, seule une partie du bloc d'actionnement 4 est illustrée.

L'actionneur 41 est agencé pour déplacer réversiblement la palette mobile 42 en translation selon un axe longitudinal Y4. Lorsque l'appareil de coupure 1 est dans une configuration assemblée, l'axe longitudinal Y4 est parallèle avec la direction de déplacement des contacts mobiles 222 et s'étend entre l'avant et l'arrière de l'appareil 1.

Selon des exemples, l'actionneur 41 comporte un électroaimant et la palette mobile 42 comporte un matériau magnétique, par exemple un matériau ferromagnétique.

Selon des modes de réalisation, l'interface 3 comporte un boîtier 31 monté fixement sur une face avant du bloc de coupure 2, par exemple en étant connecté fixement à l'embase 21. En configuration assemblée, le bloc d'actionnement 4 est fixé sur une face avant de l'interface 3 solidairement au boîtier 31.

Comme illustré sur la figure 3, le boîtier 31 comporte ici des ouvertures 331 traversantes chacune disposée en regard d'un des éléments de coupure 22.

L'interface 3 comporte également un arbre 32 s'étendant selon un axe longitudinal X32 et une structure de support 33 recevant l'arbre 32. Lorsque l'appareil 1 est en configuration assemblée, l'axe X32 est perpendiculaire à l'axe Y4. Par exemple, l'axe X32 est orienté horizontalement. L'arbre 32 est ici monté en rotation par rapport à la structure de support 33.

Selon des modes de mise en œuvre, la structure de support 33 définit un logement 331 de réception de l'arbre 32. Par exemple, le logement 311 présente une forme de cavité cylindrique ou tubulaire s'étendant selon l'axe X32 dont les extrémités opposées forment des ouvertures qui permettent d'accéder à des extrémités 323 de l'arbre 32.

En configuration assemblée, la structure de support 33 est solidaire de la palette mobile 332. Par exemple, la palette mobile 42 est couplée à la structure de support 33 au moyen d'un dispositif mécanique dont seul un élément 43 est visible sur la figure 3.

La structure de support 33 comporte également des fenêtres 332 ménagées sur une face arrière et qui débouchent vers l'intérieur du logement 331. En configuration assemblée, les fenêtres 332 sont alignées avec les ouvertures 311 du boîtier 31 et sont ainsi alignées avec les éléments de coupure 22, de préférence alignées avec les organes de liaison 228 selon à la direction de déplacement, de manière à autoriser le passage des organes de liaison 228 au travers des fenêtres 332 et ouvertures 311.

L'arbre 32 comporte des éléments de fixation à excentrique 321 chacun destiné à être associé à un organe de liaison 228. On comprend donc que l'arbre 32 comporte ici autant d'éléments de fixation 321 que d'éléments de coupure 22. Les éléments de fixation 321 sont alignés le long de l'axe X32.

Par exemple, chaque élément de fixation 321 présente une forme cylindrique centrée sur l'axe X32 et définit un logement interne délimité par des parois de fond perpendiculaires à l'axe X32 et délimité au moins en partie par une paroi latérale 3221 parallèle à l'axe X32 qui connecte les deux parois de fond opposées.

Chaque élément de fixation 321 comporte une première ouverture 3222 et une deuxième ouverture 3223. Les ouvertures 3222 et 3223 sont chacune formées dans la paroi latérale 321 en décrivant un arc de cercle centré autour de l'axe X32.

De préférence, les éléments de fixation 321 sont identiques et les ouvertures 3222 et 3223 respectives des éléments de fixation 321 sont alignées entre elles.

L'arbre 32 comporte également des portions de connexion 322, par exemple en forme de tige ou de cylindre, alignés suivant l'axe X32, qui raccordent les éléments de fixation 321 deux à deux. Par exemple, chaque portion de connexion 322 connecte deux éléments de fixation 321 immédiatement voisins par leurs parois de fond se faisant face.

La première ouverture 3222 présente une largeur strictement inférieure à la largeur de la deuxième ouverture 3223. Les largeurs des première et deuxième ouvertures sont ici mesurées parallèlement à l'axe X32.

Les ouvertures 3222 et 3223 sont attenantes et forment ainsi une ouverture continue de largeur variable s'étendant au moins sur une partie du pourtour de la paroi latérale 321.

Par exemple, la largeur de la deuxième ouverture 3223 est supérieure à la plus grande largeur de la tête de l'organe de liaison 228, c'est-à-dire ici le diamètre de la tête de l'organe de liaison 228. La largeur de la première ouverture 3222 est inférieure à ladite plus grande largeur de l'organe de liaison 228, mais est supérieure à la plus grande largeur de la portion de raccordement de l'organe de liaison 228.

Dans la configuration assemblée de l'interface 3, l'arbre 32 est déplaçable, par rotation autour de l'axe X32, entre une première position et une deuxième position.

Dans la première position, la deuxième ouverture 3223 est alignée avec la fenêtre 332 à laquelle est associé l'élément de fixation 321, ce qui autorise l'insertion de l'organe de liaison 228 à l'intérieur du logement défini par ledit élément de fixation 321.

En particulier, la tête de l'organe de liaison 228 peut alors être entièrement insérée à l'intérieur dudit logement. En d'autres termes, la tête de chaque organe de liaison 228 est librement déplaçable en translation par rapport audit élément de fixation 321 pour découpler la palette mobile 42 de chaque organe de liaison 228. En d'autres termes, la tête de l'organe de liaison est retenue à l'intérieur du logement interne. Cette première position correspond à un état déverrouillé de l'interface 3.

On comprend notamment que les têtes des organes de liaison 228 sont ici alignées selon un axe parallèle à l'axe X32.

Dans la deuxième position, la première ouverture 3222 est alignée avec ladite fenêtre 332, ce qui empêche l'insertion de l'organe de liaison 228 à l'intérieur dudit logement ou, au contraire, empêche le retrait de l'organe de liaison 228 hors du logement défini par ledit élément de fixation 321, puisque la largeur de la première ouverture est inférieure à la plus grande largeur de la tête de l'organe de liaison 228. Cette deuxième position correspond à un état verrouillé de l'interface 3.

En d'autres termes, grâce à l'association des éléments de fixation 321 et des organes de liaison 228, l'interface de connexion 3 est commutable entre un état verrouillé et un état déverrouillé.

Dans l'état verrouillé, la structure de support 33 et la palette mobile 32 sont solidaires en translation avec les ponts mobiles 223 des éléments de coupure 22. Ainsi, les contacts mobiles 222 sont déplaçables par l'actionneur 41 entre la position d'ouverture et la position de fermeture.

Dans l'état déverrouillé, la structure de support 33 et la palette mobile 32 sont découplés des ponts mobiles 223 des éléments de coupure 22. Ainsi, l'actionneur 41 n'est plus en mesure de déplacer les contacts mobiles 222 entre la position d'ouverture et la position de fermeture.

Selon des modes de réalisation, comme illustré sur la figure 3, l'arbre 32 comporte au moins une portion de commande 323 placée à une extrémité de l'arbre 32 et permettant à un opérateur de tourner l'arbre 32 entre la première position et la deuxième position autour de l'axe longitudinal X32. Par exemple, la portion de commande 322 est apte à coopérer par complémentarité de forme avec un outil tel qu'un tournevis ou une clé.

Selon des modes de mise en œuvre, la portion de commande 322 comporte une empreinte formée sur une surface d'extrémité de l'arbre 32 perpendiculaire à l'axe X32 et présentant une forme de fente, ou une forme cruciforme, ou une forme de polygone, ou toute autre forme analogue.

En pratique, la portion de commande 323 est accessible depuis l'extérieur du boîtier 31, ici grâce à une ouverture ménagée dans une paroi latérale du boîtier 31, qui permet l'insertion de la tige de l'outil.

Selon des variantes, chaque extrémité de l'arbre 32 est pourvue d'une telle portion de commande 323.

Selon d'autres modes de réalisation, comme illustré sur la figure 1, l'interface de connexion 3 comporte un dispositif de manœuvre 324 incluant un organe 325 de commande manuelle, tel qu'un levier pivotant, couplé à l'arbre 32 ou à une portion de commande 323 de l'arbre 32 pour tourner l'arbre 32 autour de son axe longitudinal X32. L'organe 325 est monté sur une face latérale du boîtier 31.

Cela permet à un opérateur de commuter facilement l'arbre 32 entre la première position et la deuxième position sans avoir besoin d'utiliser un outil spécifique. Cela permet aussi d'indiquer visuellement à l'opérateur la position dans laquelle se trouve l'arbre 32 et donc de savoir si l'interface 3 est dans l'état verrouillé ou dans l'état déverrouillé.

Selon des exemples, l'arbre 32 est réalisé en un matériau métallique, par exemple en alliage Zamak.

En variante, l'arbre 32 est réalisé par exemple en matière plastique.

De préférence, pour éviter un amorçage électrique entre les phases, si l'arbre 32 est réalisé en matériau électriquement conducteur, par exemple le matériau métallique susmentionné, on prévoit que l'organe de liaison 228 est en matériau électriquement isolant, par exemple en matière plastique comme susmentionné. A l'inverse, si l'organe 228 est réalisé en matériau électriquement conducteur, par exemple un matériau métallique, on prévoit préférentiellement que l'arbre 32 est réalisé en matériau électriquement isolant, tel qu'une matière plastique.

Comme montré sur la figure 3, entre chaque élément 321 successif, l'arbre 32 présente une réduction de diamètre, recevant chacune une cloison inter-phase formée par la structure de support 33, dans un but d'isolation électrique inter-phase. Chaque cloison inter-phase forme une portion de l'une des fenêtres 332.

Par exemple, l'arbre 32 est monobloc, c'est-à-dire que les éléments de fixation 321 sont ici formés d'un seul tenant avec les portions de raccordement 322 et les portions de commande 323.

Un exemple de fonctionnement pour verrouiller l'interface de connexion 3 est maintenant décrit en référence aux figures 4 à 6.

Initialement, comme illustré sur la figure 4, l'interface 3 est configuration assemblée avec le bloc d'actionnement 4, tout en étant dissociée du bloc de coupure 2. L'arbre 32 est dans la première position.

Ensuite, l'interface 3 est translatée vers le bloc de coupure 2, ici suivant le sens de déplacement illustré par la flèche F1, le long de la direction de déplacement, jusqu'à ce que la tête de chaque organe de liaison 228 de chacun des éléments de coupure 22 soit reçue dans le logement délimité par l'organe de fixation 321 correspondant après être passée par la deuxième ouverture 3223 de cet organe de fixation 321.

A ce stade, le boîtier 31 est en contact avec l'embase 21, comme représenté sur la figure 5, et peut alors être attaché sur l'embase 21. L'appareil de coupure 1 est alors dans sa configuration assemblée.

L'interface 3 est toujours dans l'état déverrouillé, de sorte qu'un déplacement de la palette mobile 42 par l'actionneur 41 n'induit aucun déplacement des contacts mobiles 222 entre les positions d'ouverture et de fermeture.

Ensuite, l'arbre 32 est tourné vers sa deuxième position, par exemple au moyen de la portion de commande 323 et/ou du levier 325, dans le sens illustré par la flèche F2.

A l'issue de la rotation de l'arbre 32, ce stade, comme illustré sur la figure 6, la tête de l'organe de liaison 228 est empêchée de quitter le logement délimité par l'organe de fixation 321 lors d'une translation selon la direction de déplacement, notamment du fait que la première ouverture 3222 a une largeur inférieure à la largeur de la tête de l'organe de liaison 228.

De préférence, on opère un coincement de chaque élément de fixation 332 sur la tête de l'organe de liaison 228 associé, afin d'éviter un désaccouplement accidentel de ces éléments en cours de fonctionnement, notamment sous l'effet de vibrations.

De préférence, on assure une liaison sans jeu entre chaque organe 228 et son élément de fixation 332 respectif, notamment par mise en oeuvre de matériaux présentant une certaine élasticité, et/ou par des détails de formes complémentaires.

L'interface 3 est dans l'état verrouillé, de sorte qu'un déplacement de la palette mobile 42 en translation selon l'axe de déplacement entraîne un déplacement correspondant des contacts mobiles 222 entre les positions d'ouverture et de fermeture.

L'interface 3 permet de réduire l'espace nécessaire pour monter et coupler le bloc d'actionnement 4 au bloc de coupure 2 lors de l'installation de l'appareil 1, puisqu'il n'est plus nécessaire de déplacer la palette mobile 42 en translation verticale pour l'accrocher aux organes de liaison 228. Au contraire, comme expliqué précédemment, le verrouillage est obtenu en tournant l'arbre 32 après avoir positionné l'interface 3 en contact avec le bloc de coupure 2 par translation selon la direction de déplacement.

De façon analogue, le déverrouillage et le démontage du bloc d'actionnement et du bloc de coupure 2 sont également simplifiés, puisque le déverrouillage est obtenu simplement en tournant l'arbre 32 dans le sens opposé.

De plus, l'interface de connexion 3 peut rester dans l'état déverrouillé même lorsqu'elle est montée sur le bloc de coupure 2. Cela permet à un opérateur d'alimenter l'actionneur 41 et déplacer la palette mobile 42, par exemple pour effectuer des tests de l'appareil 1 en conditions réelles, sans pour autant mettre en mouvement les contacts mobiles 222. Ainsi, le risque d'accident électrique est réduit.

Selon des modes de réalisation optionnels, comme illustré à la figure 2, la tête sphérique de l'organe de liaison 228 comporte des faces latérales plates 2281 en forme de méplats. Cela permet de réduire la largeur des ouvertures 311 et des fenêtres 332 et donc de réduire l'encombrement latéral de l'appareil 1. Dans ce cas, la plus grande largeur de la tête de l'organe de liaison 228 est mesurée entre les faces latérales plates 2281.

Selon des variantes non illustrées, l'organe de liaison 228 peut présenter une forme différente, par exemple une forme de soupape ou de vis avec une tête plate.

Les modes de réalisation et les variantes envisagés ci-dessus peuvent être combinés entre eux pour donner naissance à de nouveaux modes de réalisation.

## Revendications

1. Appareil de coupure (1) d'un courant électrique, comportant :
- un bloc de coupure (2) à contact séparables incluant au moins un élément de coupure (22), chaque élément de coupure comprenant un contact électrique fixe (221), un contact électrique mobile (222) déplaçable en translation par rapport aux contacts électriques fixes entre une position de fermeture et une position d'ouverture, et un organe de liaison (228) solidaire en translation avec le contact électrique mobile ;
- un bloc d'actionnement (4) comportant un actionneur (41) et une palette mobile (42) couplée à l'actionneur ; l'appareil de coupure comportant en outre une interface
de connexion (3) intercalée entre le bloc de coupure et le bloc d'actionnement, l'interface de connexion comportant un arbre (32) et une structure de support (33) solidaire en translation de la palette mobile (42), l'arbre (32) étant monté pivotant autour de son axe longitudinal (X32) par rapport à la structure de support (33), l'arbre (32) incluant au moins un élément de fixation à excentrique (321), chaque élément de fixation à excentrique (321) délimitant un logement interne apte à recevoir une tête d'un des organes de liaison (228), l'appareil de coupure étant **caractérisé en ce que**
l'interface de connexion étant commutable, par rotation de l'arbre (32) autour de son axe longitudinal (X32), entre :
- un état verrouillé, dans lequel la tête de chaque organe de liaison (228) est retenue à l'intérieur du logement interne d'un des éléments de fixation à excentrique (321) pour maintenir la palette mobile (42) solidaire en translation avec chaque organe de liaison (228), et
- un état déverrouillé, dans lequel la tête de chaque organe de liaison (228) est librement déplaçable en translation par rapport audit élément de fixation à excentrique (321) pour découpler la palette mobile de chaque organe de liaison.

2. Appareil de coupure selon la revendication 1, **caractérisé en ce que** chaque élément de fixation à excentrique (321) présente une forme cylindrique centrée sur l'axe longitudinal (X32), le logement interne étant délimité au moins en partie par une paroi latérale (3221) parallèle à l'axe longitudinal (X32) et comprenant une première ouverture (3222) et une deuxième ouverture (3223), la largeur de la première ouverture (3222) étant largeur strictement inférieure à la largeur de la deuxième ouverture (3223), les première et deuxième ouvertures (3222, 3223) étant attenantes et formant une ouverture continue de largeur variable, la largeur de la deuxième ouverture (3223) étant supérieure à la plus grande largeur de la tête de l'organe de liaison (228), la largeur de la première ouverture (3222) étant inférieure à la plus grande largeur de la tête de l'organe de liaison (228), **en ce que**, dans l'état verrouillé, chaque première ouverture (3222) est alignée et placée en regard avec un organe de liaison (228) et **en ce que**, dans l'état déverrouillé, chaque deuxième ouverture (3223) est alignée et placée en regard avec un organe de liaison (228).

3. Appareil de coupure selon l'une quelconque des revendications précédentes, **caractérisé en ce que** l'arbre comporte au moins une portion de commande (323) placée à une extrémité de l'arbre (32) pour tourner l'arbre (32) autour de son axe longitudinal (X32), la portion de commande (322) étant apte à coopérer par complémentarité de forme avec un outil.

4. Appareil de coupure selon la revendication 3, **caractérisé en ce que** la portion de commande (322) comporte une empreinte formée sur une surface d'extrémité de l'arbre (32) perpendiculaire à l'axe longitudinal (X32), par exemple une empreinte présentant une forme de fente, ou une forme cruciforme, ou une forme de polygone.

5. Appareil de coupure selon l'une quelconque des revendications précédentes, **caractérisé en ce que** l'interface de connexion (3) comporte un dispositif de manœuvre (324) incluant un organe (325) de commande manuelle couplé à l'arbre (32) pour tourner l'arbre (32) autour de son axe longitudinal (X32).

6. Appareil de coupure selon la revendication 5, **caractérisé en ce que** l'organe (325) de commande manuelle est un levier pivotant monté sur une face latérale d'un boîtier (31) de l'interface de connexion (3).

7. Appareil de coupure selon l'une quelconque des revendications précédentes, **caractérisé en ce que** la tête de l'organe de liaison (228) présente une forme sphérique.

8. Appareil de coupure selon la revendication 7, **caractérisé en ce que** la tête de l'organe de liaison (228) comporte des faces latérales plates (2281).

9. Appareil de coupure selon l'une quelconque des revendications précédentes, **caractérisé en ce que** l'arbre (32) est monobloc.

10. Appareil de coupure selon l'une quelconque des revendications précédentes, **caractérisé en ce que** l'arbre (32) est réalisé en un matériau métallique, par exemple en alliage Zamak.

## Patentansprüche

1. Vorrichtung zur Unterbrechung (1) eines elektrischen Stroms, aufweisend:
- einen Unterbrechungsblock (2) mit trennbaren Kontakten, welcher zumindest ein Unterbrechungselement (22) aufweist, wobei jedes Unterbrechungselement aufweist einen festen elektrischen Kontakt (221), einen beweglichen elektrischen Kontakt (222), welcher in Bezug auf die festen elektrischen Kontakte zwischen einer Geschlossen-Position und einer Offen-Position translationsbewegbar ist, und ein Verbindungsorgan (228), welches mit dem beweglichen elektrischen Kontakt translationsfest verbunden ist,
- einen Betätigungsblock (4), welcher einen Aktuator (41) und eine bewegliche Platte (42), welche mit dem Aktuator gekuppelt ist, aufweist,
wobei die Vorrichtung zur Unterbrechung ferner eine Verbindungsschnittstelle (3) aufweist, welche zwischen dem Unterbrechungsblock und dem Betätigungsblock angeordnet ist, wobei die Verbindungsschnittstelle eine Welle (32) und eine Haltestruktur (33) aufweist, welche mit der beweglichen Platte (42) translationsfest verbunden ist, wobei die Welle (32) in Bezug auf die Haltestruktur (33) um ihre Längsachse (X32) herum schwenkbar montiert ist, wobei die Welle (32) zumindest ein exzentrisches Element zur Befestigung (321) aufweist, wobei jedes exzentrische Element zur Befestigung (321) einen inneren Sitz begrenzt, welcher geeignet ist, einen Kopf von einem der Verbindungsorgane (228) aufzunehmen, wobei die Vorrichtung zur Unterbrechung **dadurch gekennzeichnet ist, dass**
die Verbindungsschnittstelle mittels Drehens der Welle (32) um ihre Längsachse (X32) herum schaltbar ist zwischen:
- einem Verriegelt-Zustand, in welchem der Kopf jedes Verbindungsorgans (228) im Inneren des inneren Sitzes eines der exzentrischen Elemente zur Befestigung (321) gehalten wird, um die bewegliche Platte (42) translationsfest verbunden mit jedem Verbindungsorgan (228) zu halten, und
- einem Entriegelt-Zustand, in welchem der Kopf jedes Verbindungsorgans (228) in Bezug auf das besagte exzentrische Element zur Befestigung (321) frei translationsbewegbar ist, um die bewegliche Platte von jedem Verbindungsorgan zu entkuppeln.

2. Vorrichtung zur Unterbrechung gemäß Anspruch 1, **dadurch gekennzeichnet, dass** jedes exzentrische Element zur Befestigung (321) eine zylindrische Form hat, welche um die Längsachse (X32) zentriert ist, wobei der innere Sitz zumindest teilweise mittels einer zur Längsachse (X32) parallelen Seitenwand (3221) begrenzt ist und eine erste Öffnung (3222) sowie eine zweite Öffnung (3223) aufweist, wobei die Breite der ersten Öffnung (3222) eine Breite ist, welche strikt kleiner ist als die Breite der zweiten Öffnung (3223), wobei die erste und die zweite Öffnung (3222, 3223) aneinandergrenzend sind und eine durchgehende Öffnung mit variabler Breite bilden, wobei die Breite der zweiten Öffnung (3223) größer ist als die größte Breite des Kopfes des Verbindungsorgans (228), und wobei die Breite der ersten Öffnung (3222) kleiner ist als die größte Breite des Kopfes des Verbindungsorgans (228), sodass im Verriegelt-Zustand jede erste Öffnung (3222) zu einem Verbindungsorgan (228) ausgerichtet und gegenüber davon angeordnet ist, und sodass im Entriegelt-Zustand jede zweite Öffnung (3223) zu einem Verbindungsorgan (228) ausgerichtet und gegenüber davon angeordnet ist.

3. Vorrichtung zur Unterbrechung gemäß irgendeinem der vorherigen Ansprüche, **dadurch gekennzeichnet, dass** die Welle zumindest einen Steuerungsabschnitt (323) aufweist, welcher an einem Ende der Welle (32) angeordnet ist, um die Welle (32) um ihre Längsachse (X32) herum zu drehen, wobei der Steuerungsabschnitt (322) imstande ist, mittels Formschluss mit einem Werkzeug zu kooperieren.

4. Vorrichtung zur Unterbrechung gemäß Anspruch 3, **dadurch gekennzeichnet, dass** der Steuerungsabschnitt (322) eine Aussparung aufweist, welche an einer Endfläche der Welle (32), welche senkrecht zur Längsachse (X32) ist, gebildet ist, beispielsweise eine Aussparung, welche eine Schlitzform oder eine kreuzförmige Form oder eine Polygon-Form hat.

5. Vorrichtung zur Unterbrechung gemäß irgendeinem der vorherigen Ansprüche, **dadurch gekennzeichnet, dass** die Verbindungsschnittstelle (3) eine Betätigungsvorrichtung (324) aufweist, welche ein Organ (325) zur manuellen Steuerung aufweist, welches mit der Welle (32) gekuppelt ist, um die Welle (32) um ihre Längsachse (X32) herum zu drehen.

6. Vorrichtung zur Unterbrechung gemäß Anspruch 5, **dadurch gekennzeichnet, dass** das Organ (325) zur manuellen Steuerung ein Schwenkhebel ist, welcher an einer Seitenfläche eines Gehäuses (31) der Verbindungsschnittstelle (3) montiert ist.

7. Vorrichtung zur Unterbrechung gemäß irgendeinem der vorherigen Ansprüche, **dadurch gekennzeichnet, dass** der Kopf des Verbindungsorgans (228) eine sphärische Form hat.

8. Vorrichtung zur Unterbrechung gemäß Anspruch 7, **dadurch gekennzeichnet, dass** der Kopf des Verbindungsorgans (228) zwei ebene Seitenflächen (2281) aufweist.

9. Vorrichtung zur Unterbrechung gemäß irgendeinem der vorherigen Ansprüche, **dadurch gekennzeichnet, dass** die Welle (32) einstückig ist.

10. Vorrichtung zur Unterbrechung gemäß irgendeinem der vorherigen Ansprüche, **dadurch gekennzeichnet, dass** die Welle (32) aus einem metallischen Material hergestellt ist, zum Beispiel aus einer Zamak-Legierung.

## Claims

1. Interrupting apparatus (1) for an electric current, comprising:
- an interrupting block (2) with separable contacts including at least one interrupting element (22), each interrupting element comprising a fixed electrical contact (221), a movable electrical contact (222) which is displaceable in translation relative to the fixed electrical contacts between a closed position and an open position, and a linking member (228) which is integral in translation with the movable electrical contact;
- an actuating block (4) comprising an actuator (41) and a movable pallet (42) coupled to the actuator;
the interrupting apparatus further comprising a connection interface (3) interposed between the interrupting block and the actuating block, the connection interface comprising a shaft (32) and a support structure (33) which is integral in translation with the movable pallet (42), the shaft (32) being mounted so as to be pivotable about its longitudinal axis (X32) relative to the support structure (33), the shaft (32) including at least one eccentric fixing element (321), each eccentric fixing element (321) delimiting an internal receiver capable of receiving a head of one of the linking members (228), the interrupting apparatus being **characterised in that**
the connection interface being switchable, by rotation of the shaft (32) about its longitudinal axis (X32), between:
- a locked state, in which the head of each linking member (228) is held inside the internal receiver of one of the eccentric fixing elements (321) in order to maintain the movable pallet (42) integral in translation with each linking member (228), and
- an unlocked state, in which the head of each linking member (228) is freely displaceable in translation relative to said eccentric fixing element (321) in order to uncouple the movable pallet from each linking member.

2. Interrupting apparatus according to claim 1, **characterised in that** each eccentric fixing element (321) has a cylindrical shape centred on the longitudinal axis (X32), the internal receiver being delimited at least in part by a lateral wall (3221) which is parallel to the longitudinal axis (X32) and comprises a first opening (3222) and a second opening (3223), the width of the first opening (3222) being strictly less than the width of the second opening (3223), the first and second openings (3222, 3223) being adjoining and forming a continuous opening of variable width, the width of the second opening (3223) being greater than the largest width of the head of the linking member (228), the width of the first opening (3222) being less than the largest width of the head of the joining member (228), **in that**, in the locked state, each first opening (3222) is aligned with and positioned opposite a linking member (228), and **in that**, in the unlocked state, each second opening (3223) is aligned with and positioned opposite a linking member (228).

3. Interrupting apparatus according to any one of the preceding claims, **characterised in that** the shaft comprises at least one control portion (323) positioned at an end of the shaft (32) for rotating the shaft (32) about its longitudinal axis (X32), the control portion (322) being capable of cooperating by shape complementarity with a tool.

4. Interrupting apparatus according to claim 3, **characterised in that** the control portion (322) comprises an indentation formed on an end surface of the shaft (32) perpendicular to the longitudinal axis (X32), for example an indentation having a slot shape or a cross shape or a polygon shape.

5. Interrupting apparatus according to any one of the preceding claims, **characterised in that** the connection interface (3) comprises a handling device (324) including a manual control member (325) coupled to the shaft (32) for rotating the shaft (32) about its longitudinal axis (X32).

6. Interrupting apparatus according to claim 5, **characterised in that** the manual control member (325) is a pivotable lever mounted on a lateral face of a casing (31) of the connection interface (3).

7. Interrupting apparatus according to any one of the preceding claims, **characterised in that** the head of the linking member (228) has a spherical shape.

8. Interrupting apparatus according to claim 7, **characterised in that** the head of the linking member (228) comprises flat lateral faces (2281).

9. Interrupting apparatus according to any one of the preceding claims, **characterised in that** the shaft (32) is in one piece.

10. Interrupting apparatus according to any one of the preceding claims, **characterised in that** the shaft (32) is made of a metal material, for example of Zamak alloy.
